# EUROPÄISCHE PATENTSCHRIFT

(11) **EP 3 834 660 B1**
(45) Veröffentlichungstag und Bekanntmachung des Hinweises auf die Patenterteilung: **07.02.2024**
(21) Anmeldenummer: 20020609.2
(22) Anmeldetag: 14.12.2020
(51) Int. Cl.: A47B 19/10, A47B 41/02, A47B 21/04, A47B 39/08, A47B 9/00, A47B 39/02

(54) **MULTIFUNKTIONALE SCHREIBTISCHEINHEIT**
MULTIFUNCTIONAL WRITING TABLE UNIT
UNITÉ MULTIFONCTION DE BUREAU

(30) Priorität: 12.12.2019 DE 102019008613
(43) Veröffentlichungstag der Anmeldung: 16.06.2021
(73) Patentinhaber: Wiemann Lehrmittel-Druck e.K., 06774 Muldestausee OT Schlaitz (DE)
(72) Erfinder: Wiemann, Günter, 06774 Muldestausee (DE); Günther, Andreas, 39179 Barleben (DE)
(74) Vertreter: Weidner Stern Jeschke

(56) Entgegenhaltungen:
- EP-A1- 2 915 449
- CN-Y- 201 356 252
- US-A1- 2015 250 304

## Beschreibung

Die Erfindung betrifft eine multifunktionale Schreibtischeinheit gemäß dem Oberbegriff des Hauptanspruchs.

Im Bereich Fitness, Schul- und Büromöbel gibt es eine Reihe neuer Entwicklungen, welche eine komplexere Nutzung von Schreibtischen und dgl. als bisher ermöglichen sollen.

Beispielsweise werden im Fitnessbereich handelsübliche Ergometer mit einer Tischplatte kombiniert.

Im Bereich Schul- und Büromöbel sind Schreibtische mit einer höhenverstellbaren Tischplatte bekannt.

Das Dokument US 2015/250304 A1 offenbart, dass ein Arbeitsplatz mit einem Laufband aus einem stufig verstellbarem Tisch mit in diskreten Winkeln einstellbarer Neigung der Tischplatte besteht.

Es besteht insbesondere im Bereich Schulmöbel ein dringender Bedarf nach multifunktionalen Schreibtischeinheiten, welche die Umsetzung neuer Lerninhalte und weitere Zusatzfunktionen ermöglichen, um insbesondere die Effizienz des Lernens und Konzentration der Nutzer zu erhöhen. Dieser Bedarf konnte bisher nicht gedeckt werden.

Aufgabe der Erfindung ist es, eine multifunktionale Schreibtischeinheit bereit zu stellen, welche einen technisch einfachen Aufbau besitzt, den entsprechenden gesetzlichen Vorschriften entspricht, den Anforderungen des Schulalltags entspricht und mehrere bzw. neue Einsatzmöglichkeiten ermöglicht.

Die Aufgabe der Erfindung wird durch eine multifunktionale Schreibtischeinheit mit den Merkmalen gemäß Anspruch 1 gelöst.

Mit dieser erfindungsgemäßen Auswahl und Anordnung von Bauteilen, welche grundsätzlich einen technisch einfachen Aufbau besitzen, können in überraschend einfacher Art und Weise weitere Zusatzfunktionen ermöglicht, die entsprechenden gesetzlichen Vorschriften eingehalten und gleichzeitig mehrere, neue Einsatzmöglichkeiten ermöglicht werden.

Wesentlich ist, dass am Schreibtisch ein Ergometer befestigt ist, wobei der Schreibtisch dann ortsfest ausgeführt bzw. nicht verrückbar ist. Dies kann durch zeitweilige Verankerung am Fußboden, beispielsweise durch Anbremsen der Transportrollen des Schreibtisches und/oder Schwerkraft der Bodenplatte des Schreibtisches, erfolgen.

Bei Benutzung des Ergometers ist der höhenverstellbare Stuhl ebenso nicht verrückbar ausgeführt.

Die Platte 4.1, bevorzugt aus Sicherheitsglas, ist beschreibbar und transparent, um die Lesbarkeit der untergelegten Arbeitsmittel, z.B. solche für Schüler, zu sichern.

Das Ergometer 5 ist ein handelsübliches Ergometer, welches insbesondere bezüglich seiner Dimension und Leistung in üblicher Art und Weise ausgewählt ist.

Das Ergometer 5 ist bevorzugt ein pedalbetriebenes Ergometer mit fester Verankerung am Untergestell, Befestigungsriemen an den Pedalen und gestufter (Stufen 1-8) Widerstandsregelung.

Das Ergometer 5 besitzt regelmäßig einen LCD- Monitor, der beispielsweise auf der Tischplatte befestigt ist, und eine übliche Anzeige für Fahrstrecke, Zeit, Geschwindigkeit, Kalorien und dgl.

Alternativ kann die Widerstandsregelung stufenlos erfolgen und das Display mit Anzeige weitere Parameter, wie Herzfrequenz, Wattzahl usw. sowie voreingestellte Streckenprofile, umfassen.

Die abhängigen Ansprüche 2 bis 8 enthalten vorteilhafte Ausgestaltungen der Erfindung ohne diese damit zu begrenzen.

Bevorzugt ist, dass die multifunktionale Schreibtischeinheit 1 einen höhenverstellbaren Stuhl 6 umfasst. Damit ist eine Erweiterung der Funktionalität des Schreibpultes und zweckmäßigere Nutzung des Ergometers gegeben.

Der Stuhl 6 ist bevorzugt mit einer ergonomischen Sitzfläche und Lehne ausgestattet und in der Regel von ca. 46 cm - 60 cm stufenlos höhenverstellbar.

Bevorzugt ist, dass der Stuhl 6, bevorzugt der Sitz 6.3, in einer Sitzaufnahme 4.9 formschlüssig am Schreibtisch 1 anordenbar ist.

Diese sich daraus ergebende Funktionalität ist im Schulalltag sehr zweckmäßig, da zum Reinigen der Unterrichträume die Stühle sich nicht am Boden befinden sollen.

Bevorzugt ist, dass der Stuhl 6 mit der Bodenplatte 3 lösbar verbunden ist.

Durch technisch einfache, bekannte Mittel sind somit der Schreibtisch 1 und der Stuhl 6 sicher miteinander verbunden, so dass beispielsweise bei Nutzung des Ergometers die Standsicherheit der multifunktionalen Schreibtischeinheit 7 erhöht ist.

Erfindungsgemäß ist, dass das Scharnier 4.2 eine Beabstandung von 0,2 bis 30 mm der beschreibbaren und transparenten Platte 4.1 von dem verschwenkbaren Plattenteil 4.10 der Tischplatte (4) realisiert.

Das Scharnier 4.2 ist bevorzugt ein aufgeklebbares und höhenverstellbares Spezialscharniere 4.2, um unterschiedlich starke Arbeitsmittel im Bereich von bis zu 30 mm, wie Arbeitsblätter oder Bücher, unterlegen zu können.

Bevorzugt ist, dass die Platte 4.1 eine Sicherheitsglasplatte ist. Die Sicherheitsglasplatte besteht bevorzugt aus Plexiglas oder Kunststoff. Damit wird insbesondere den erhöhten Sicherheitsnormen für Schüler, Lehrlingen und Studenten entsprochen.

Weitere Merkmale, Eigenschaften und Vorteile der vorliegenden Erfindung ergeben sich aus der nachfolgenden Beschreibung von Ausführungsbeispielen unter Bezugnahme auf die Figur 1 bis 4, ohne die Erfindung damit zu beschränken.

Es zeigen:
- Fig. 1: eine schematische Ansicht eines Schreibtisches 1 einer multifunktionalen Schreibtischeinheit 7,
- Fig. 2: eine schematische Ansicht einer multifunktionalen Schreibtischeinheit 7 mit Schreibtisch 1 und Stuhl 6,
- Fig 3: eine schematische Draufsicht einer Schreibtischplatte 4 eines Schreibtisches 1 einer multifunktionalen Schreibtischeinheit 7, und
- Fig 4: eine schematische Ansicht einer multifunktionalen Schreibtischeinheit 7 mit Schreibtisch 1 und eingehaktem Stuhl 6.

**Figur 1** zeigt eine schematische Ansicht eines Schreibtisches 1, welcher Bestandteil einer multifunktionalen Schreibtischeinheit 7 ist.

Der Schreibtisch 1 besitzt zumindest eine mehrteilige Tischplatte 4, ein Untergestell 2, eine Bodenplatte 3 und ein Ergometer 5.

An der Tischplatte 4 ist eine beschreibbare und transparente Platte 4.1 angeordnet.

Die beschreibbare, transparente Platte 4.1 ist mit zumindest einem Scharnier 4.2 an der im Anstellwinkel verstellbaren Tischplatte 4 angeordnet. Die Platte 4.1 ist etwa 4 mm stark, kratzfest, mit wasserlöslichen Stiften und White Board Stiften beschreibbar sowie trocken mit Filz, Tuch oder Radierer abwischbar.

Die beiden Scharniere 4.2 verbinden jeweils die beiden Teile 4.11; 4.10 der Tischplatte 4 schwenkbar miteinander.

Die Tischplatte 4 besitzt eine diesbezüglich übliche Größe, beispielsweise eine Größe von 70 x 60cm, und ist zweigeteilt, wobei die beiden Teile 4.11; 4.10 der Tischplatte 4 durch zwei übliche Scharniere 4.2 miteinander verbunden sind. Der Teil 4.11 ist dabei horizontal angeordnet und mit der Kippwinkeleinstellung 4.5 fest verbunden; der andere Teil 4.10 ist zum Teil 4.11 verschwenkbar. Der Teil 4.10 liegt auf der Tischplattenhalterung 2.3 auf.

Die Kippwinkeleinstellung 4.5 ist mit der Tischplattenhalterung 2.3 fest verbunden. An der Frontseite der Tischplatte 4 ist eine Abrutschkante 4.4 angeordnet, welche das Abrutschen von auf der Platte 4.1 oder dem Teil 4.10 liegenden Gegenständen, wie beispielsweise Büchern oder Arbeitsblättern, verhindern soll.

Die Tischplatte 4 ist in dieser Ausführungsform 3-stufig höhenverstellbar ausgeführt. 2/3 der Tischplatte 4 sind somit der neigbare Teil 4.10 der Tischplatte 4, wobei die gewünschte Neigung durch die Kippwinkeleinstellung 4.5 in üblicher Art und Weise erfolgt. Der andere Teil 4.11 der Tischplatte 4, welcher 113 breit ist, ist waagerecht angeordnet.

Die Tischplatte 4 kann auf einer aus Material: E1 Qualitätsspanplatte, 22 mm stark, melaminharzbeschichtet, Dekor Buche mit PU-Kante basieren.

Die Tischplatte 4 wird von einem säulenförmigen Untergestell 2 getragen, welches höhenverstellbar ist. Diese Höhenverteilung des Untergestells 2 kann durch eine Höhenverstellvorrichtung 2.1, hier ein üblichen Gaslift, erfolgen, wobei die beiden Teile der Säule 2.3 teleskopartig verschiebbar sind. Die stufenlose Höhenverstellung erfolgt von 0,78 m - 1,27 m durch einen Gaslift mit Bedienhebel, angeordnet unter der Tischplatte 4, und mit üblichem Fußhebel am Untergestell 2 zur Rückführung in Grundstellung.

Im Bereich zwischen der Tischplatte 4 und der Tischplattenhalterung 2.3 kann eine Vorrichtung für zwei Einschubkästen 40 x 30 x 8 cm aus Kunststoff mit Auszugsstopp angeordnet sein, in Figur 1 nicht dargestellt.

Am Untergestell 2 ist das Ergometer 5 mittels der Ergometerbefestigung 2.2 schwenkbar befestigt.

Das Untergestell 2 ist mit seinem unteren Teil mit der Bodenplatte 3 fest verbunden. Die Bodenplatte 3 besitzt einen plattenförmigen Grundkörper auf dessen oberer Oberfläche ein Antirutschbelag 3.2, beispielsweise eine Gumminoppenmatte, angeordnet ist. Der plattenförmige Grundkörper aus Metall oder dgl. kann eine Abmessung von ca. 55 x 50 x 5 cm besitzen. Zum Verschieben bzw. Positionieren des Schreibtisches 1 sind zwei Transportrollen 3.1 an der Bodenplatte 3 in üblicher Art und Weise angeordnet. Außerdem ist an der Bodenplatte 3 eine Bodenniveauausgleichsvorrichtung 3.3, beispielsweise eine Stellschraube, angebracht. In dieser Ausführungsform ist die multifunktionale Schreibtischeinheit 7, hier aus dem Schreibtisches 1bestehend, insbesondere als Stehpult nutzbar.

**Figur 2** zeigt eine schematische Ansicht einer multifunktionalen Schreibtischeinheit 7 mit Schreibtisch 1 und Stuhl 6.

Der Schreibtisch 1 besitzt zumindest eine mehrteilige Tischplatte 4, ein Untergestell 2, eine Bodenplatte 3 und ein Ergometer 5.

An der Tischplatte 4 ist eine beschreibbare und transparente Platte 4.1 angeordnet.

Die beschreibbare, transparente Platte 4.1 ist mit zumindest einem Scharnier 4.2 an der im Anstellwinkel verstellbaren Tischplatte 4 angeordnet. Die Platte 4.1 ist etwa 4 mm stark, kratzfest, mit wasserlöslichen Stiften und White Board Stiften beschreibbar sowie trocken mit Filz, Tuch oder Radierer abwischbar.

Die beiden Scharniere 4.2 verbinden die beiden Teile 4.11; 4.10 der Tischplatte 4 jeweils schwenkbar miteinander.

Die Tischplatte 4 besitzt eine diesbezüglich übliche Größe, beispielsweise eine Größe von 70 x 60cm, und ist zweigeteilt, wobei die beiden Teile 4.11; 4.10 der Tischplatte 4 durch zwei übliche Scharniere 4.2 miteinander verbunden sind. Der Teil 4.11 ist dabei horizontal angeordnet und mit der Winkeleinstellung 4.5 fest verbunden; der andere Teil 4.10 ist zum Teil 4.11 verschwenkbar. Der Teil 4.10 liegt auf der Tischplattenhalterung 2.3 auf.

Die Winkeleinstellung 4.5 ist mit der Tischplattenhalterung 2.3 fest verbunden.

An der Frontseite der Tischplatte 4 ist eine Abrutschkante 4.4 angeordnet, welche das Abrutschen von auf der Platte 4.1 oder dem Teil 4.10 liegenden Gegenständen, wie beispielsweise Büchern oder Arbeitsblättern, verhindern soll.

Die Tischplatte 4 ist in dieser Ausführungsform stufenlos höhenverstellbar ausgeführt. 2/3 der Tischplatte 4 sind somit der neigbare Teil 4.10 der Tischplatte 4, wobei die gewünschte Neigung durch die Winkeleinstellung 4.5 in üblicher Art und Weise erfolgt. Der andere Teil 4.11 der Tischplatte 4, welcher 113 breit ist, ist waagerecht angeordnet. Die Tischplatte 4 kann auf einer aus Material: E1 Qualitätsspanplatte, 22 mm stark, melaminharzbeschichtet, Dekor Buche mit PU-Kante basieren.

Alternativ kann die Tischplatte 4 aus den Materialien: Schichtholz, Vollkemplatte oder Schichtstoff melaminharzbeschichtet mit ABS- Kante oder Vollholzumleimer aufgebaut sein.

An der Abrutschkante 4.4 und beabstandet von dieser ist eine Griffleiste 4.3 angeordnet. Die durchgängige Griffleiste 4.3 aus Edelstahl ist an der vorderen Frontseite der Tischplatte 1 fest mit dem Teil 4.10, in Figur 2 durch Verschrauben, befestigt. Diese Griffleiste 4.3 dient insbesondere als Haltegriff, so der Nutzer der multifunktionalen Schreibtischeinheit 7 das Ergometer 5 sitzend auf dem Stuhl 6 bestimmungsgemäß benutzt.

Die Tischplatte 4 wird von einem säulenförmigen Untergestell 2 getragen, welches höhenverstellbar ist. Diese Höhenverteilung des Untergestells 2 kann durch einen üblichen Gaslift erfolgen, wobei die beiden Teile der Säule 2.3 teleskopartig verschiebbar sind.

Am Untergestell 2 ist das Ergometer 5 mittels der Ergometerbefestigung 2.2 schwenkbar befestigt.

Das Untergestell 2 ist mit seinem unteren Teil mit der Bodenplatte 3 fest verbunden. Die Bodenplatte 3 besitzt einen plattenförmigen Grundkörper auf dessen oberer Oberfläche ein Antirutschbelag 3.2, beispielsweise ein oberflächenstrukturierter Bodenbelag, angeordnet ist.

Zum Verschieben bzw. Positionieren des Schreibtisches 1 sind zwei Transportrollen 3.1 an der Bodenplatte 3 in üblicher Art und Weise angeordnet. Außerdem ist an der Bodenplatte 3 eine Bodenniveauausgleichsvorrichtung 3.3, beispielsweise eine Stellschraube, angebracht.

In dieser Ausführungsform ist die multifunktionale Schreibtischeinheit 7 insbesondere als Lern- und Trainingseinheit nutbar.

**Figur 3** zeigt eine schematische Draufsicht einer Schreibtischplatte 4 des Schreibtisches 1 einer multifunktionalen Schreibtischeinheit 7.

An der Tischplatte 4 ist eine beschreibbare und transparente Platte 4.1 angeordnet.

Die beschreibbare, transparente Platte 4.1 ist mit zumindest einem Scharnier 4.2 an der im Anstellwinkel verstellbaren Tischplatte 4 angeordnet. Die Platte 4.1 ist etwa 4 mm stark, kratzfest, mit wasserlöslichen Stiften und White Board Stiften beschreibbar sowie trocken mit Filz, Tuch oder Radierer abwischbar.

Die beiden Scharniere 4.2 verbinden die beiden Teile 4.11; 4.10 der Tischplatte 4 jeweils schwenkbar miteinander.

Das Scharnier 4.2 erlaubt eine Beabstandung der beschreibbaren und transparenten Platte 4.1 vom verschwenkbaren Plattenteil 4.10 der Tischplatte 4 von 0,3mm bis 30mm. Damit lassen sich insbesondere Lehrmaterialien, wie Lehrbücher oder Arbeitsblättern mit einer Dicke von ca. 0,3mm bis 30mm zwischen der beschreibbaren und transparenten Platte 4.1 vom verschwenkbaren Plattenteil 4.10 sicher anordnen.

**Figur 4** zeigt eine schematische Ansicht einer multifunktionalen Schreibtischeinheit 7 mit Schreibtisch 1 und Stuhl 6 analog der Figur 2.

Der Sitz 6.3 des Stuhls 6 ist in den Hohlraum der Sitzaufnahme 4.9 eingeschoben und somit formschlüssig am Schreibtisch 1 angeordnet. Der Stuhl 6 ist mit der Tischplatte 4 lösbar verbunden.

### Liste der Bezugszeichen

- 1: Schreibtisch
- 2: Untergestell
- 2.1: Höhenverstellvorrichtung
- 2.2: Ergometerbefestigung
- 2.3: Tischplattenhalterung
- 2.4: Säule
- 3: Bodenplatte
- 3.1: Transportrolle
- 3.2: Antirutschbelag
- 3.3: Bodenniveauausgleichsvorrichtung
- 4: Tischplatte
- 4.1: Platte
- 4.2: Scharnier
- 4.3: Griffleiste
- 4.4: Abrutschkante
- 4.5: Kippwinkeleinstellung
- 4.6: Klemmleiste, magnetisch
- 4.7: Steckvorrichtung (zum Umrüsten)
- 4.8: Einschubkasten
- 4.9: Sitzaufnahme
- 4.10: Plattenteil, verschwenkbar
- 4.11: Plattenteil, starr
- 5: Ergometer
- 5.1: LCD-Monitor
- 6: Stuhl
- 6.1: Höhenverstellvorrichtung
- 6.2: Verbindungselement
- 6.3: Sitz
- 7: multifunktionale Schreibtischeinheit

## Patentansprüche

1. Multifunktionale Schreibtischeinheit (7) mit einem Schreibtisch (1), welcher zumindest eine mehrteilige Tischplatte (4), ein Untergestell (2) und eine Bodenplatte (3) besitzt, **dadurch gekennzeichnet, dass** am Schreibtisch (1) ein Ergometer (5) angeordnet ist, eine beschreibbare und transparente Platte (4.1) mit zumindest einem Scharnier (4.2) an der im Anstellwinkel verstellbaren Tischplatte (4) angelenkt ist und zumindest ein Scharnier (4.2) die beiden Teile der Tischplatte (4) schwenkbar verbindet, wobei das Scharnier (4.2) eine Beabstandung von 0,3mm bis 30mm der beschreibbaren und transparenten Platte (4.1) vom verschwenkbaren Plattenteil (4.10) der Tischplatte (4) realisiert.

2. Multifunktionale Schreibtischeinheit gemäß Anspruch 1, **dadurch gekennzeichnet, dass** die multifunktionale Schreibtischeinheit (1) einen höhenverstellbaren Stuhl (6) umfasst.

3. Multifunktionale Schreibtischeinheit gemäß Anspruch 2, **dadurch gekennzeichnet, dass** der Stuhl (6), bevorzugt der Sitz (6.3), in einer Sitzaufnahme (4.9) formschlüssig am Schreibtisch (1) anordenbar und lösbar verbindbar ist.

4. Multifunktionale Schreibtischeinheit gemäß Anspruch 2, **dadurch gekennzeichnet, dass** der Stuhl (6) mit der Bodenplatte (3) lösbar verbindbar ist.

5. Multifunktionale Schreibtischeinheit gemäß Anspruch 1, **dadurch gekennzeichnet, dass** die Platte (4.1) eine Sicherheitsglasplatte ist.

6. Multifunktionale Schreibtischeinheit gemäß Anspruch 1, **dadurch gekennzeichnet, dass** das Untergestell (2) und der Stuhl (6) jeweils gesondert, unter Verwendung einer Höhenverstellvorrichtung (2.1; 6.1), höhenverstellbar sind.

7. Multifunktionale Schreibtischeinheit gemäß Anspruch 6, **dadurch gekennzeichnet, dass** die Höhenverstellvorrichtung (2.1; 6.1) ein Gaslift, eine Kurbelantrieb oder eine elektromotorisch betriebene Hubvorrichtung ist. dass

8. Verwendung des multifunktionalen Schreibtisches gemäß einem der Ansprüche 1 bis 7 für Schule und Büro.

9. Verwendung des multifunktionalen Schreibtisches gemäß Anspruch 7 als Stehpult, Lern- und Trainingseinheit.

## Claims

1. Multifunctional desk unit (7) having a desk (1) which comprises at least a multi-part desk top (4), a supporting structure (2) and a base plate (3), **characterised in that** an ergometer (5) is arranged on the desk (1), a transparent plate (4.1) is articulated with at least one hinge (4.2) to the desk top (4) which is adjustable in its tilt angle, and at least one hinge (4.2) pivotably connects the two parts of the desk top (4), wherein the hinge (4.2) achieves a distance of 0.3 mm to 30 mm of the transparent plate (4.1) which can be written on from the pivotable plate part (4.10) of the desk top (4).

2. Multifunctional desk unit according to claim 1, **characterised in that** the multifunctional desk unit (1) comprises a chair (6) of adjustable height.

3. Multifunctional desk unit according to claim 2, **characterised in that** the chair (6), preferably the seat (6.3), can be arranged in a form-fitting manner on, and can be detachably connected to, the desk (1) in a seat receptacle (4.9).

4. Multifunctional desk unit according to claim 2, **characterised in that** the chair (6) can be detachably connected to the base plate (3).

5. Multifunctional desk unit according to claim 1, **characterised in that** the plate (4.1) is a safety glass plate.

6. Multifunctional desk unit according to claim 1, **characterised in that** the supporting structure (2) and the chair (6) are each separately adjustable in height using a height adjustment device (2.1; 6.1).

7. Multifunctional desk unit according to claim 6, **characterised in that** the height adjustment device (2.1; 6.1) is a gas lift, a crank drive or an electric-motor-driven lifting device.

8. Use of the multifunctional desk according to one of claims 1 to 7 for school and office use.

9. Use of the multifunctional desk according to claim 7 as a standing desk or a learning and training unit.

## Revendications

1. Unité multifonction de bureau (7) comportant un bureau (1) qui possède au moins un plateau de table (4) en plusieurs parties, une structure de support (2) et un plateau de base (3), **caractérisée en ce qu'**un ergomètre (5) est disposé sur le bureau (1), un plateau (4.1) transparent et sur lequel il est possible d'écrire est articulé sur le plateau de table (4), dont l'angle d'installation est réglable, au moyen d'au moins une charnière (4.2), et au moins une charnière (4.2) relie de manière pivotante les deux parties du plateau de table (4), la charnière (4.2) réalisant un espacement de 0,3 mm à 30 mm entre le plateau (4.1) transparent et sur lequel il est possible d'écrire et la partie de plateau pivotante (4.10) du plateau de table (4).

2. Unité multifonction de bureau selon la revendication 1, **caractérisée en ce que** l'unité multifonction de bureau (1) comprend une chaise (6) réglable en hauteur.

3. Unité multifonction de bureau selon la revendication 2, **caractérisée en ce que** la chaise (6), de préférence la surface de siège (6.3), peut être disposée sur le bureau (1) et reliée de manière détachable à celui-ci par complémentarité de forme, dans un logement de chaise (4.9).

4. Unité multifonction de bureau selon la revendication 2, **caractérisée en ce que** la chaise (6) peut être reliée de manière détachable au plateau de base (3).

5. Unité multifonction de bureau selon la revendication 1, **caractérisée en ce que** le plateau (4.1) est un plateau en verre de sécurité.

6. Unité multifonction de bureau selon la revendication 1, **caractérisée en ce que** la structure de support (2) et la chaise (6) peuvent être réglées en hauteur respectivement séparément, au moyen d'un dispositif de réglage en hauteur (2.1 ; 6.1).

7. Unité multifonction de bureau selon la revendication 6, **caractérisée en ce que** le dispositif de réglage en hauteur (2.1 ; 6.1) est un vérin à gaz, un entraînement par manivelle ou un dispositif de levage actionné par moteur électrique.

8. Utilisation du bureau multifonction selon l'une des revendications 1 à 7 pour l'école et le bureau.

9. Utilisation du bureau multifonction selon la revendication 7 comme pupitre, unité d'apprentissage et d'entraînement.
